# EUROPÄISCHE PATENTSCHRIFT

(11) **EP 0 556 442 B1**
(45) Veröffentlichungstag und Bekanntmachung des Hinweises auf die Patenterteilung: **01.03.1995**
(21) Anmeldenummer: 92114125.5
(22) Anmeldetag: 19.08.1992
(51) Int. Cl.: E05C 9/20

(54) **Treibstangenbeschlag für Fenster, Türen od. dgl.**
Actuating rod fitting for doors, windows and the like
Ferrure de tringle de commande pour portes, fenêtres et similaires

(30) Priorität: 18.11.1991 DE 9114374 U
(43) Veröffentlichungstag der Anmeldung: 25.08.1993
(73) Patentinhaber: SIEGENIA-FRANK KG, 57074 Siegen (DE)
(72) Erfinder: Loos, Horst, W-5905 Freudenberg (DE)

(56) Entgegenhaltungen:
- DE-A- 2 504 420

## Beschreibung

Gegenstand der Erfindung ist ein Treibstangenbeschlag für Fenster, Türen od. dgl. mit hinter einer Stulpschiene, z.B. über ein Betätigungsgetriebe, verschiebbarer Treibstange, die aus zwei zwecks Längenänderung zueinander relativ verschiebbaren sowie in mehren Bezugslagen über Kuppelglieder und Gegenkuppelglieder miteinander kraft- und formschlüssig verbindbaren Treibstangen-Teilstücken besteht, wobei die Treibstangen-Teilstücke nach Ausrücken der durch eine Federkraft miteinander in Eingriff gehaltenen Kuppelglieder und Gegenkuppelglieder in vorbestimmten Rastermaßen miteinander kuppelbar in Verbindung gehalten sind, wobei das erste Treibstangen-Teilstück in seiner Höhenrichtung abgestützt und mit in Richtung seiner Profilhöhe verlaufenden Kuppelgliedern ausgestattet ist, wobei die Stulpschiene mit einem Durchbruch als Durchgriff für ein stiftartiges Betätigungswerkzeug, z.B. einen Schraubendreher versehen ist,
und wobei mittels des stiftartigen Betätigungswerkzeuges die Gegenkuppelglieder des zweiten Treibstangen-Teilstücks entgegen der Federkraft nach unten aus den Kuppelgliedern des ersten Treibstangen-Teilstücks ausrückbar sind.

Bei einem gattungsgemäßen bekannten Treibstangenverschluß nach der DE-A-25 04 420 werden zwei mit Abstand voneinander an einer Stulpschiene längsschiebbar geführte Treibstangen-Teilstücke unter Zwischenschaltung einer Blattfeder gekuppelt. Hierbei hat die Blattfeder nicht nur die Aufgabe, Kuppelglieder und Gegenkuppelglieder zur Verbindung der beiden Treibstangen-Teilstücke miteinander in Eingriffsverbindung zu halten. Vielmehr kommt der Blattfeder auch die wesentliche Aufgabe zu, Schub- und Zugkräfte zu übertragen, welche auf die Treibstangen-Teilstücke einwirken.

Ein Treibstangen-Teilstück weist unmittelbar an den Längskanten eines Langloches als Kuppelglieder Verzahnungen auf. Als Gegenkuppelglied dient ein Zahneingriffsteil mit Zähnen, welches mit dem einen Ende der Blattfeder verbunden ist, die wiederum mit ihrem anderen Ende fest am zweiten Treibstangen-Teilstück angreift.

Es liegt ohne weiteres auf er Hand, daß sich die Blattfeder unter der Einwirkung von Längskräften zwischen den beiden Treibstangen-Teilstücken elastisch biegeverformt und infolge dessen keine exakte Bewegungsübertragung vom einen Treibstangen-Teilstück auf das andere gewährleistet.

Nachteilig ist aber, daß die Gegenkuppelglieder der Blattfeder mit den Kuppelgliedern des einen Treibstangen-Teilstücks in jeder möglichen Schaltstellung des Treibstangenverschlusses außer Eingriff gebracht werden können. Es besteht daher die Möglichkeit, die beiden Treibstangen-Teilstücke in zueinander konträre Kuppelstellungen zu bringen, welche nicht nur die Beschlagfunktionen beeinträchtigen, sondern sogar Beschädigungen und Zerstörungen am Gesamtbeschlag herbeiführen können.

Durch das DE-GM 69 26 148 ist es bei Treibstangenbeschlägen für Drehkipp-Fenster od. dgl. auch bereits bekannt, verstellbare Kippriegel zu benutzten, die zwei zwecks Längenänderung zueinander relativ verschiebbare Treibstangen-Teilstücke aufweisen, welche in mehreren Bezugslagen über korrespondierende Zahnreihen als Kuppelglieder und Gegenkuppelglieder miteinander kraft- und formschlüssig verbunden werden können. Dabei ist auch schon vorgesehen, die Kuppelglieder und Gegenkuppelglieder der beiden Treibstangen-Teilstücke miteinander durch eine Blattfeder in Eingriffsverbindung zu halten, die einendig mit dem einen Treibstangen-Teilstück fest verbunden ist, während ihr anderes Ende auf das zweite Treibstangen-Teilstück einwirkt, um dessen als Zahnreihe gestaltete Gegenkuppelglieder mit den von einem Zahnschlitten gebildeten Kuppelgliedern des ersten Treibstangen-Teilstücks in Wirkverbindung zu halten.

Ein Nachteil dieses bekannten Treibstangenbeschlages liegt darin, daß der die Kuppelglieder und Gegenkuppelglieder der beiden Treibstangen-Teilstücke aufweisende Bereich des Treibstangenbeschlages und auch die deren gegenseitigen Kupplungseingriff sicherende Blattfeder an einem Fenster bzw. einer Tür eine ständig freiliegende Anordnung haben, so daß sie für jedermann frei zugänglich sind und sich daher in unzulässiger bzw. zumindest unerwünschter Art und Weise manipulieren lassen.

Ein anderer Nachteil des bekannten Treibstangenbeschlages ist darin zu sehen, daß dieser nur in Verbindung mit solchen Fenstern und Türen einsatzfähig ist, bei denen die Flügelrahmen aus Metall- oder Kunststoffprofilen zusammengesetzt sind, die an ihren Falzumfangsflächen hinterschnittene Profilkanäle aufweisen, in die die Treibstangen - ohne Stulpschienen-Abdeckung - eingesetzt werden müssen.

Durch die DE-OS 22 23 775 gehört zwar auch schon ein Treibstangenbeschlag für Fenster, Türen od. dgl. zum Stand der Technik, der mit hinter einer Stulpschiene, z.B. über ein Betätigungsgetriebe, verschiebbarer Treibstange ausgestattet ist, die aus mindestens zwei zwecks Längenänderung zueinander relativ verschiebbaren sowie in mehreren Bezugslagen über Kuppelglieder und Gegenkuppelglieder miteinander kraft- und formschlüssig verbindbaren Treibstangen-Teilstücken besteht, welche in vorbestimmten Rastermaßen miteinander kuppelbar in Verbindung gehalten sind.

In diesem Falle geht es jedoch um die Schaffung eines Treibstangenbeschlages, der ein Anschlagen an den Fenster- oder Türflügeln ohne Durchführung irgendwelcher Ablängarbeiten gestattet und bei dem zu diesem Zweck die Kuppelglieder und Gegenkuppelglieder der beiden Treibstangen-Teilstücke unmittelbar bei der Durchführung der Anschlagarbeiten entgegen der Wirkung von Federelementen miteinander in Stellverbindung gebracht werden. Eine Nachjustierung der Kupplungsverbindung zwischen den beiden Treibstangen-Teilstücken im eingebauten Zustand des Treibstangenbeschlages am Fenster, an der Tür od. dgl. ist hier jedoch nicht möglich.

Ziel der Erfindung ist die Vermeidung der den vorstehend näher erläuterten, bekannten Treibstangenbeschlägen anhaftenden Unzulänglichkeiten. Es liegt deshalb die Aufgabe vor, einen Treibstangenbeschlag der eingangs erläuterten Gattung anzugeben, welcher im bereits funktionsrichtig eingebauten Zustand eine problemlose Nachstellung der Kupplungsverbindung zwischen den Treibstangen-Teilstücken ermöglicht, bei dem jedoch der Verstell- und Kupplungsbereich zwischen den beiden Treibstangen-Teilstücken sich in der Einbaulage verdeckt unterhalb der Stulpschiene befindet.

Zur Lösung dieser Aufgabe ist ein Treibstangenbeschlag nach der Erfindung dadurch gekennzeichnet,
daß die beiden Treibstangen-Teilstücke zumindest im Bereich ihrer unmittelbar einander zugeordneten Kuppelglieder und Gegenkuppelglieder über ihren maximalen Verschiebeweg in einer mit der Stulpschiene verbundenen Führung laufen, daß nur eines der beiden Treibstangen-Teilstücke gegen die Unterseite der Stulpschiene abgestützt ist,
während das zweite Treibstangen-Teilstück unterhalb des Durchbruchs der Stulpschiene auf einem unten in der Führung sitzenden und nach oben der Federkraft unterworfenen Stützlager ruht,
daß das erste Treibstangen-Teilstück einen schlitzartigen Durchbruch für das stiftartige Betätigungwerkzeug aufweist, der sich an den schlitzartigen Durchbruch der Stulpschiene anschließt,
und daß das zweite Treibstangen-Teilstück nur in einer ganz bestimmten Schaltstellung des gesamten Treibstangenbeschlages durch die Durchbrüche von Stulpschiene und erstem Treibstangen-Teilstück mit seinen Gegenkuppelgliedern aus den Kuppelglieder des ersten Treibstangen-Teilstücks ausrückbar sowie in der Ausrücklage relativ zum ersten Treibstangen-Teilstück um ein oder mehrere Rastermaße längsverschiebbar ist.

Ein solchermaßen ausgelegter Treibstangenbeschlag bietet die vorteilhafte Möglichkeit, die Kupplungsverbindung zwischen den beiden Treibstangen-Teilstücken nur in einer ganz bestimmten Schaltstellung des gesamten Treibstangenbeschlages ausrückbar zu machen. Damit kann das zweite Treibstangen-Teilstück nur in dieser bestimmten Schaltstellung mit dem ersten Treibstangen-Teilstück außer Eingriff gebracht und zum Zwecke einer notwendigen oder zweckmäßigen Einstell-Justierung relativ zu diesem begrenzt längsverschoben werden, bevor es daraufhin unter der Einwirkung der rückstellenden Federkraft selbsttätig wieder mit dem ersten Treibstangen-Teilstück in Kupplungsverbindung gelangt.

Bewährt hat es sich dabei, wenn die Führung aus einer mit der Stulpschiene unterseitig verbundenen, im Querschnitt etwa U-förmigen Profilschiene besteht und wenn dabei Stulpschiene und Profilschiene gemeinsam in eine standardisiert gestufte Falznut (Euronut) eines Flügelrahmens passen, der aus Holz- oder Kunststoffprofilen besteht.

Es ist es auch empfehlenswert, an den Treibstangen-Teilstücken als Kuppelglieder und Gegenkuppelglieder zueinander komplementäre und hochkant verlaufende Längsverzahnungen auszubilden. Abgesehen davon, daß solche Längsverzahnungen leicht und exakt hergestellt werden können, haben sie auch den Vorteil, daß immer eine größere Anzahl von Einzelzähnen miteinander in Kupplungseingriff gelangen und dadurch eine sichere Kraftübertragung ermöglichen.

Weiterhin ist vorgesehen, daß das erste Treibstangen-Teilstück im Bereich seiner Kuppelglieder mit einem nach unten offenen U-Profil ausgestattet ist, während das zweite Treibstangen-Teilstück im Bereich seiner Gegenkuppelglieder mit einem in die U-Öffnung passenden Rechteckquerschnitt versehen ist, wobei Kuppelglieder und Gegenkuppelglieder lediglich an zwei einander zugewendeten Flächen von U-Profil und Rechteckquerschnitt ausgebildet sind.

Als Stützlager kann in der Führung bodenseitig eine bügelförmige Blattfeder sitzen, die sich vorteilhafterweise einendig an der Führung festlegen läßt, während ihr anderes Ende sich frei verschiebbar an der Führung abstützt.

Bewährt hat es sich in baulicher Hinsicht auch, wenn das zweite Treibstangen-Teilstück um einen angeformten Stütznocken kippbeweglich in der Führung aufgenommen ist, welcher ständig einen Mindestabstand von den Gegenkupplungsgliedern hat und vorzugsweise einstückig am zweiten Treibstangen-Teilstück vorgesehen ist.

Schließlich wird ein Merkmal auch noch darin gesehen, daß mit dem zweiten Treibstangen-Teilstück ein Riegelschieber in - vorzugsweise einstückiger - Verbindung steht, der aus dem einen Ende der Führung herausschiebbar und dabei bezüglich seiner wirksamen Riegellänge zwischen einem Minimalmaß und einem Maximalmaß variierbar ist. In diesem Falle kommt es also darauf an, daß mit Hilfe der zwischen den beiden Treibstangen-Teilstücken vorgesehenen Kuppelglieder und Gegenkuppelgliedern die wirksame Riegellänge für den Riegelschieber im Einbauzustand des Treibstangenbeschlages entsprechend den unterschiedlichen Einbaubedingungen eingestellt werden kann.

An einem in der Zeichnung dargestellten Ausführungsbeispiel wird der Gegenstand der Erfindung nachfolgend ausführlich erläutert. Es zeigt
- Fig. 1: in vergrößerter Darstellung und in einem Längsschnitt entlang der Linie I - I der Fig. 2 den neuerungswesentlichen Teil eines Treibstangenbeschlages für Fenster, Türen od. dgl. mit zwei in gegenseitigem Kupplungseingriff befindlichen Treibstangen-Teilstücken,
- Fig. 2: einen Längsschnitt entlang der Linie II - II in Fig. 1,
- Fig. 3: einen Querschnitt entlang der Linie III - III in den Fig. 1 und 2,
- Fig. 4: eine der Fig. 2 entsprechende Längsschnitt-Darstellung, bei der jedoch die beiden Treibstangen-Teilstücke des Treibstangenbeschlages in der den Fig. 1 und 2 entsprechenden Schaltstellung miteinander außer Kupplungseingriff gebracht sind,
- Fig. 5: einen Querschnitt entlang der Linie V - V in Fig. 4,
- Fig. 6: eine der Fig. 4 entsprechende Längsschnitt-Darstellung, bei der zusätzlich das zweite Treibstangen-Teilstück relativ zum ersten Treibstangen-Teilstück im entkuppelten Zustand längsverschoben ist und
- Fig. 7: eine der Fig. 1 entsprechende Darstellung, bei der jedoch die beiden Treibstangen-Teilstücke in der der Fig. 6 entsprechenden Verschiebelage miteinander in Kupplungseingriff stehen.

In den Fig. 3 und 5 der Zeichnung ist in strichpunktierten Linien derjenige Teilbereich eines Fenster- oder Türflügels 1 gezeigt, welcher an seiner Falzumfangsfläche 2 mit einer standardisierten, stufenförmigen Profilnut 3 versehen ist, die eine flache und breite äußere Nutstufe 4/5 sowie seine tiefe, und schmale innere Nutstufe 6/7 aufweist und somit als sogenannte Euronut ausgeführt ist.

In diese standardisierte, stufenförmige Profilnut 3 wird üblicherweise der Treibstangenbeschlag eingebaut, welcher zumindest eine Stulpschiene 8 und eine hinter dieser längsschiebbar geführte Treibstange 9 umfaßt.

Die Treibstange 9 besteht aus zwei Treibstangen-Teilstücken 10 und 11, die normalerweise miteinander durch Kuppelglieder 12 und Gegenkuppelglieder 13, beispielsweise in Form von miteinander korrespondierenden Längsverzahnungen, kraft- und formschlüssig zwecks gemeinsamer Längsverschiebung verbunden sind, wie das die Fig. 1 und 2 zeigen.

Entsprechend einem vorbestimmten Rastermaß der Kuppelglieder 12 und der Gegenkuppelglieder 13, welches im vorliegenden Falle von der Zahnteilung der beiden Längsverzahnungen bestimmt wird, können die beiden Treibstangen-Teilstücke 10 und 11 stufenweise relativ zueinander längsverschoben miteinander in eine Längskräfte übertragende Verbindung gebracht werden.

Um das zu ermöglichen, ist vorgesehen, daß die beiden Treibstangen-Teilstücke 10 und 11 zumindest im Bereich ihrer einander zugeordneten Kuppelglieder 12 und Gegenkuppelglieder 13 über ihren maximalen Verschiebeweg hinweg in einer mit der Stulpschiene 8 verbundenen Führung 14 laufen. Diese Führung 14 besteht dabei vorteilhafterweise aus einer unterseitig mit der Stulpschiene 8 verbundenen und im Querschnitt etwa U-förmigen Profilschiene, welche so gestaltet ist, daß sie sich gemeinsam mit der Stulpschiene 8 bündig passend in die stufenförmige Profilnut 3 des Flügels 1 einsetzen läßt.

Die Zeichnung macht deutlich, daß die an den Treibstangen-Teilstücken 10 und 11 als Kuppelglieder 12 und Gegenkuppelglieder 13 vorgesehenen und zueinander komplementären Längsverzahnungen jeweils eine hochkant stehende Anordnung haben, sich also normal zur Ebene der Stulpschiene 8 bzw. parallel zu den beiden aufrechten Schenkeln der im Querschnitt U-förmig profilierten Führung 14 erstrecken.

Den Fig. 3 und 5 läßt sich deutlich entnehmen, daß das erste Treibstangen-Teilstück 10 im Bereich seiner Kuppelglieder 12 mit einem nach unten offenen U-Profil ausgestattet ist, während das zweite Treibstangen-Teilstück 11 im Bereich seiner Gegenkuppelglieder 13 mit einem in die U-Öffnung des ersten Treibstangen-Teilstücks 10 passenden Rechteckquerschnitt versehen ist. Die Kuppelglieder 12 und die Gegenkuppelglieder 13 befinden sich im einfachsten Falle lediglich an zwei einander zugewendeten Flächen an der U-Profil-Innenseite des ersten Treibstangen-Teilstücks 10 und einer Rechteckquerschnitts-Fläche des zweiten Treibstangen-Teilstücks 11.

Während das erste Treibstangen-Teilstück in seiner Höhenrichtung innerhalb der Führung 14, nämlich gegen die Unterseite der Stulpschiene 8, abgestützt ist, hat das zweite Treibstangen-Teilstück 11 wenigstens im Bereich seiner Gegenkuppelglieder 13 lediglich eine Profilhöhe, die nur einem Bruchteil der Profilhöhe der Führung 14 entspricht. Dabei ist das zweite Treibstangen-Teilstück 11 über seine gesamte Profilhöhe hinweg mit den Gegenkuppelgliedern 13 ausgestattet, wie das besonders den Fig. 4 und 6 der Zeichnung zu entnehmen ist.

Das zweite Treibstangen-Teilstück 11 ruht auf einem unten in der Führung 14 sitzenden, nämlich auf deren Boden angeordneten, und nach oben einer Federkraft unterworfenen Stützlager 15, das die Form einer bügelförmigen Blattfeder hat.

Die Stützlager-Blattfeder 15 ist dabei an ihrem einen Ende über eine in eine Bodenausnehmung 17 der Führung 14 hineinragende Nase 16 lagenfixiert, während ihr anderes Ende 18 sich frei verschiebbar am Boden der Führung 14 abstützt.

Die Stützlager-Blattfeder 15 ist so gestaltet und auf dem Boden der Führung 14 vorgesehen, daß sie nicht nur den mit den Gegenkuppelgliedern 13 bzw. den Längsverzahnungen ausgestatteten Teilabschnitt des zweiten Treibstangen-Teilstücks 11, sondern dieses insgesamt nach oben gegen die Stulpschiene 8 bzw. gegen den daran anliegenden Teil des ersten Treibstangen-Teilstücks 10 zu drücken sucht, wie das die Fig. 2 deutlich erkennen läßt. Dadurch wird sichergestellt, daß Kuppelglieder 12 und Gegenkuppelglieder 13 der beiden Treibstangen-Teilstücke 10 und 11 normalerweise ständig miteinander in kraft- und formschlüssigem Eingriff gehalten sind, welcher die sichere Übertragung von längsgerichteten Schub- und Zugkräften gewährleistet.

Damit bedarfsweise das Entkuppeln des Treibstangen-Teilstücks 11 vom Treibstangen-Teilstück 10 und danach eine begrenzte, aber mehrstufige Längsverlagerung des zweiten Treibstangen-Teilstücks 11 zum ersten Treibstangen-Teilstück 10 möglich ist, müssen zeitweilig die Kuppelglieder 12 und die Gegenkuppelglieder 13 miteinander außer Formschlußeingriff gebracht werden. Hierzu sind besondere Vorkehrungen getroffen.

Diese Vorkehrungen bestehen darin, daß die Stulpschiene 8 oberhalb des der Federkraft unterliegenden bzw. von der Blattfeder gebildeten Stützlagers 15 mit einem Durchbruch 19 versehen ist, an den ein beispielsweise schlitzartiger Durchbruch 20 im Treibstangen-Teilstück 10 anschließt. In einem ständig innerhalb des Längenbereichs des Durchbruchs 19 gelegenen Teilbereich weist das Treibstangen-Teilstück 11 auf seiner Oberseite eine Einkerbung 21 auf, mit der sich durch die Durchbrüche 19 und 20 ein stiftartiges Betätigungswerkzeug, beispielsweise die Klinge eines Schraubendrehers 22, in Eingriff bringen läßt, wie das die Fig. 4 und 6 der Zeichnung verdeutlichen. Dabei ist aus den Fig. 4 und 6 auch erkennbar, daß mittels des stiftartigen Betätigungswerkzeuges, z.B. des Schraubendrehers 22, das zweite Treibstangen-Teilstück 11 einerseits entgegen der von der Stützlager-Blattfeder 15 ausgehenden Federkraft mit seinen Gegenkuppelgliedern 13 nach unten aus den Kuppelgliedern 12 des ersten Treibstangen-Teilstücks 10 ausrückbar ist. Andererseits zeigt aber ein Vergleich der Fig. 4 und 6 auch noch, daß in der Ausrücklage seiner Gegenkuppelglieder 13 das zweite Treibstangen-Teilstück 11 relativ zum ersten Treibstangen-Teilstück 10 längsverschiebbar ist. Auch die Längsverschiebung wird dabei durch das mit der Kerbe 21 in Eingriff gebrachte stiftartige Betätigungswerkzeug, beispielsweise den Schraubendreher 22, bewirkt. Das Ausmaß der relativen Längsverschiebung läßt sich bis zu einem vorgegebenen Maximalmaß variieren, wobei stufenweise Verstellungen möglich sind, die dem Ausmaß eines Teilungsabstandes der als Kuppelglieder 12 und als Gegenkuppelglieder 13 vorgesehenen Längsverzahnungen entsprechen.

Nach jeder mit Hilfe des stiftartigen Betätigungswerkzeuges, beispielsweise des Schraubendrehers 22, erfolgten Längsverstellung des zweiten Treibstangen-Teilstücks 11 werden dessen Gegenkuppelglieder 13 mit den Kuppelgliedern 12 des ersten Treibstangen-Teilstücks 10 wieder selbsttätig durch die Stützlager-Blattfeder 15 in kraft- und formschlüssigen Eingriff gebracht.

Vorteilhaft ist dabei den Kuppelgliedern 12 ein Anschlag 23 in Form eines nach unten verlängerten Zahnes zugeordnet, der ein völliges Entkuppeln des Treibstangen-Teilstücks 11 vom Treibstangen-Teilstück 10 verhindert.

In jedem Falle ist es von Vorteil, wenn das Treibstangen-Teilstück 11 als Gegenkuppelglieder 13 eine Mehrzahl, beispielsweise vier, Zähne aufweist, die in jeder möglichen Kupplungsstellung mit den ebenfalls durch Zähne gebildeten Kuppelgliedern des Treibstangen-Teilstücks 10 in Eingriff gelangen. Es hat sich als vorteilhaft erwiesen, das zweite Treibstangen-Teilstück 11 um einen unterseitigen, beispielsweise durch eine Ausprägung angeformten, Stütznocken 24 kippbeweglich auf dem Boden der Führung 14 abzustützen und dadurch ein einwandfreies Ausrücken seiner Gegenkuppelglieder 13 aus den Kuppelgliedern 12 des ersten Treibstangen-Teilstücks 10 zu gewährleisten. Zu empfehlen ist dabei die Anordnung des Stütznockens 24 an einer Stelle des zweiten Treibstangen-Teilstücks 11, die sich ständig mit einem genügend großen Abstand von den Gegenkuppelgliedern 13 befindet, wie das den Fig. 2, 4 und 6 entnommen werden kann.

Ein Vergleich zwischen den Fig. 1 und 7 der Zeichnung macht deutlich, um welches Ausmaß die beiden Treibstangen-Teilstücke 10 und 11 unter Vermittlung ihrer Kupplungsglieder 12 und Gegenkupplungsglieder 13 gegeneinander längsverstellt werden können.

Bei dem in der Zeichnung dargestellten Ausführungsbeispiel eines Treibstangenbeschlages ist mit dem zweiten Treibstangen-Teilstück 11 ein Riegelschieber 25 fest, nämlich einstückig, verbunden. Dieser kann dabei unterhalb der Stulpschiene 8 aus dem einen Ende der Führung 15 herausgeschoben werden. Wichtig ist dabei, daß sich der Riegelschieber 25 bezüglich seiner wirksamen Riegellänge zwischen einem Minimalmaß und einem Maximalmaß stufenweise variieren läßt. Das Minimalmaß seiner wirksamen Riegellänge ergibt sich dabei durch die aus der Fig. 1 ersichtliche Einstellung, während das Maximalmaß der wirksamen Riegellänge mit der der Fig. 7 entsprechenden Einstellung erreichbar ist. Zwischenstufen der wirksamen Riegellänge lassen sich in Abhängigkeit von der Zahnteilung der Kuppelglieder 12 und der Gegenkuppelglieder 13 ohne weiteres und problemlos einstellen.

## Patentansprüche

1. Treibstangenbeschlag für Fenster, Türen od. dgl. mit hinter einer Stulpschiene (8), z.B. über ein Betätigungsgetriebe, verschiebbarer Treibstange (9), die aus zwei zwecks Längenänderung zueinander relativ verschiebbaren sowie in mehreren Bezugslagen über Kuppelglieder (12) und Gegenkuppelglieder (13) miteinander kraft- und formschlüssig verbindbaren Treibstangen-Teilstücken (10 und 11) besteht,
wobei die Treibstangen-Teilstücke (10 und 11) nach Ausrücken der durch eine Federkraft (15) miteinander in Eingriff gehaltenen Kuppelglieder (12) und Gegenkuppelglieder (13) in vorbestimmten Rastermaßen miteinander kuppelbar in Verbindung gehalten sind,
wobei das erste Treibstangen-Teilstück (10) in seiner Höhenrichtung abgestützt und mit in Richtung seiner Profilhöhe verlaufenden Kuppelgliedern (12) ausgestattet ist, wobei die Stulpschiene (8) mit einem Durchbruch (19) als Durchgriff für ein stiftartiges Betätigungswerkzeug, z.B. einen Schraubendreher (22) versehen ist,
und wobei mittels des stiftartigen Betätigungswerkzeuges (22) die Gegenkuppelglieder (13) des zweiten Treibstangen-Teilstücks (11) entgegen der Federkraft (15) nach unten aus den Kuppelgliedern (12) des ersten Treibstangen-Teilstücks (10) ausrückbar sind,
dadurch gekennzeichnet,
daß die beiden Treibstangen-Teilstücke (10 und 11) zumindest im Bereich ihrer unmittelbar einander zugeordneten Kuppelglieder (12) und Gegenkuppelglieder (13) über ihren maximalen Verschiebeweg in einer mit der Stulpschiene (8) verbundenen Führung (14) laufen,
daß nur eines (10) der beiden Treibstangen-Teilstücke (10, 11) gegen die Unterseite der Stulpschiene (8) abgestützt ist,
während das zweite Treibstangen-Teilstück (11) unterhalb des Durchbruchs (19) der Stulpschiene (8) auf einem unten in der Führung (14) sitzenden und nach oben der Federkraft unterworfenen Stützlager (15) ruht,
daß das erste Treibstangen-Teilstück (10) einen schlitzartigen Durchbruch (20) für das stiftartige Betätigungswerkzeug (22) aufweist, der sich an den schlitzartigen Durchbruch (19) der Stulpschiene (8) anschließt,
und daß das zweite Treibstangen-Teilstück (11) nur in einer ganz bestimmten Schaltstellung des gesamten Treibstangenbeschlages durch die Durchbrüche (19 und 20) von Stulpschiene (8) und erstem Treibstangen-Teilstück (10) mit seinen Gegenkuppelgliedern (13) aus den Kuppelgliedern (12) des ersten Treibstangen-Teilstücks (10) ausrückbar sowie in der Ausrücklage relativ zum ersten Treibstangen-Teilstück (10) um ein oder mehrere Rastermaße längsverschiebbar ist.

2. Treibstangenbeschlag nach Anspruch 1,
dadurch gekennzeichnet,
daß die Führung (14) aus einer mit der Stulpschiene (8) unterseitig verbundenen, im Querschnitt etwa U-förmigen Profilschiene besteht und daß dabei Stulpschiene (8) und Profilschiene (14) gemeinsam in eine gestufte Falznut (3), vorzugsweise eine standardisierte Falznut, z.B. Euronut, eines Flügelrahmens (1) passen.

3. Treibstangenbeschlag nach einem der Ansprüche 1 und 2,
dadurch gekennzeichnet,
daß an den Treibstangen-Teilstücken (10 und 11) als Kuppelglieder (12) und Gegenkuppelglieder (13) jeweils zueinander komplementäre und hochkant angeordnete Längsverzahnungen ausgebildet sind.

4. Treibstangenbeschlag nach einem der Ansprüche 1 bis 3,
dadurch gekennzeichnet,
daß das erste Treibstangen-Teilstück (10) im Bereich seiner Kuppelglieder (12) mit einem nach unten offenen U-Profil ausgestattet ist, während das zweite Treibstangen-Teilstück (11) im Bereich seiner Gegenkuppelglieder (13) mit einem in die U-Öffnung passenden Rechteckquerschnitt versehen ist, wobei Kuppelglieder (12) und Gegenkuppelglieder (13) lediglich in zwei einander zugewendeten Flächen von U-Profil und Rechteckquerschnitt ausgebildet sind.

5. Treibstangenbeschlag nach einem der Ansprüche 1 bis 4,
dadurch gekennzeichnet,
daß als Stützlager (15) in der Führung (14) eine bügelförmige Blattfeder sitzt.

6. Treibstangenbeschlag nach Anspruch 5,
dadurch gekennzeichnet,
daß die Blattfeder (15) einendig an der Führung (14) festgelegt ist (16, 17), während ihr anderes Ende (18) sich frei verschiebbar an der Führung (14) abstützt.

7. Treibstangenbeschlag nach einem der Ansprüche 1 bis 6,
dadurch gekennzeichnet,
daß das zweite Treibstangen-Teilstück (11) um einen angeformten Stütznocken (24) kippbeweglich in der Führung (14) aufgenommen ist, und daß sich der Stütznocken (24) mit Abstand von den Gegenkuppelgliedern (13) befindet.

8. Treibstangenbeschlag nach einem der Ansprüche 1 bis 7,
dadurch gekennzeichnet,
daß mit dem zweiten Treibstangen-Teilstück (11) ein Riegelschieber (25) in - vorzugsweise einstückiger - Verbindung steht, welcher aus dem einen Ende der Führung (14) herausschiebbar und dabei bezüglich seiner wirksamen Riegellänge zwischen einem Minimalmaß und einem Maximalmaß stufenweise variierbar ist.

## Claims

1. An actuating bar fitting for windows, doors or the like, comprising an actuating bar (9) which is displaceable behind a face plate (8), e.g. via an actuating gear, said actuating bar consisting of two component parts (10 and 11) which, for the purposes of change of length, are displaceable relatively to one another and can be interconnected operatively and positively in a number of reference positions by way of coupling elements (12) and companion coupling elements (13), the actuating bar component parts (10 and 11) being held in inter-connectable relationship in predetermined modular dimensions after the coupling elements (12) and companion coupling elements (13) kept in engagement by spring force (15) have been disengaged,
wherein the first actuating bar component part (10) is supported in the direction of its height and is equipped with coupling elements (12) extending in the direction of its profile height,
wherein the face plate (8) has an opening (19) as a passage for an actuating tool in the form of a pin, e.g. a screwdriver (22),
and wherein the companion coupling elements (13) of the second actuating bar component part (11) are disengageable against the spring force (15) downwardly from the coupling elements (12) of the first actuating bar component part (10) by means of the pin-like actuating tool (22),
characterised in that
the two component parts (10 and 11) of the actuating bar extend, at least in the region of their directly associated coupling elements (12) and companion coupling elements (13), over their maximum displacement travel, in a guide 14) connected to the face plate (8),
in that only one (10) of the two actuating bar component parts (10 and 11) is supported against the underside of the face plate (8),
whereas the second actuating bar component part (11) rests beneath the opening (19) in the face plate (8) on a support bearing (15) mounted at the bottom in the guide (14) and upwardly subjected to the spring force,
in that the first actuating bar component part (10) has an opening (20) in the form of a slot for the pin-like actuating tool (22), such opening adjoining the slot-like opening (19) in the face plate (8),
and in that the second actuating bar component part (11) is disengageable from the coupling elements (12) of the first actuating bar component part (10), only in a quite specific actuating position of the complete actuating bar fitting, through the openings (19 and 20) of the face plate (8) and the first actuating bar component part (10) with its companion coupling elements (13), and in the disengaged position is longitudinally displaceable relatively to the first actuating bar component part (10) by one or more modular dimensions.

2. A fitting according to claim 1, characterised in that the guide (14) consists of a profiled rail of substantially U-shaped cross-section, connected to the face plate (8) at the underside, and in that the face plate (8) and the profiled rail (14) jointly fit in a stepped rebate (3) of a frame (1) of a window or door leaf, such rebate preferably being a standard rebate, e.g. a "Euro groove".

3. A fitting according to claim 1 or 2, characterised in that longitudinal toothings which match one another and are disposed on edge are formed on the actuating bar component parts (10 and 11) to act as coupling elements (12) and companion coupling elements (13).

4. A fitting according to any one of claims 1 to 3, characterised in that the first actuating bar component part (10) is provided with a downwardly open U-profile in the region of its coupling elements (12) while the second actuating bar component part (10) is provided with a rectangular cross-section fitting into the U-opening in the region of its companion coupling elements (13), the coupling elements (12) and companion coupling elements (13) being formed only in two facing surfaces of the U-profile and rectangular cross-section.

5. A fitting according to any one of claims 1 to 4, characterised in that the support bearing (15) is in the form of a bow-shaped leaf spring in the guide (14).

6. A fitting according to claim 5, characterised in that one end of the leaf spring (15) is fixed (16, 17) on the guide (14), while its other end (18) is supported against the guide (14) so as to be freely displaceable.

7. A fitting according to any one of claims 1 to 6, characterised in that the second actuating bar component part (11) is received in the guide (14) so as to be tippable about an integrally formed lug (24) and in that the lug (24) is spaced from the companion coupling elements (13).

8. A fitting according to any one of claims 1 to 7, characterised in that a sliding latch (25) is connected, preferably in one piece, to the second actuating bar component part (11) and can be slid out of one end of the guide (14), its effective latching length being variable stepwise between a minimum and a maximum.

## Revendications

1. Ferrure de tringle de commande pour fenêtres, portes et similaires comprenant une tringle de commande (9) pouvant être déplacée à l'arrière d'un rail à gorge (8) par exemple au moyen d'un mécanisme d'actionnement, cette tringle de commande étant constituée de deux parties (10,11) pouvant être déplacées l'une par rapport à l'autre afin de régler la longueur et pouvant être connectées l'une à l'autre en position fixe et pour la transmission de force dans plusieurs positions de base au moyen d'éléments d'accouplement (12,13), lesdites parties (10,11) étant mises en relation d'accouplement l'une avec l'autre dans des positions prédéterminées par l'action d'un ressort, après désembrayage des éléments d'accouplement (12,13), la première partie (10) de la tringle de commande étant supportée vers le haut et étant pourvue d'éléments d'accouplement (12) s'étendant dans le sens de sa hauteur, le rail étant pourvu d'une ouverture (19) destinée à l'insertion d'un organe d'actionnement en forme de tige, par exemple un tournevis (22), et les éléments d'accouplement (13) du second tronçon (11) de la tringle de commande pouvant être désembrayés des éléments d'accouplement (12) du premier tronçon (10) de la tringle de commande, contre l'effet de ressort et par un mouvement descendant, grâce à l'organe d'actionnement (22) en forme de tige,
caractérisée en ce que
les deux parties (10 et 11) de la tringle de commande s'étendent, au moins dans la zone de leurs éléments d'accouplement (12,13) connectés directement les uns aux autres, sur leur trajectoire maximale de déplacement dans une glissière de guidage (14) solidaire du rail (8),
en ce que seulement une des deux parties (10) de la tringle de commande est appuyée contre la face inférieure du rail (8), alors que la seconde partie (11) de la tringle de commande disposée en-dessous de l'ouverture (19) du rail (8) repose sur un support (15) prévu sous la glissière de guidage (14) et soumis vers le haut à l'effet de ressort,
en ce que la première partie (10) de la tringle de commande présente une ouverture (20) en forme de fente destinée à l'insertion de l'organe d'actionnement (22) en forme de tige, cette ouverture se raccordant à l'ouverture (19) en forme de fente du rail (8), et en ce que la seconde partie (11) de la tringle de commande ne peut être désembrayée des éléments d'accouplement (12) de la première partie (10) de la tringle de commande que dans une position de commutation parfaitement déterminée de l'ensemble de la ferrure de tringle de commande par les ouvertures (19 et 20) du rail (8) et de la première partie (10) de la tringle de commande, de même que cette seconde partie (11) ne peut être déplacée longitudinalement d'un ou de plusieurs pas par rapport à la première partie (10) de la tringle de commande que dans la position de désembrayage.

2. Ferrure de tringle de commande selon la revendication 1, caractérisée en ce que la glissière de guidage (14) se compose d'un profilé de section transversale approximativement en forme de U et relié au rail (8) par la face inférieure, et en ce que de cette manière le rail (8) et le profilé (14) s'adaptent dans une rainure (3) étagée, de préférence une rainure de type standard Euro, d'un châssis de battant de fenêtre, d'un cadre de vantail de porte ou similaires (1).

3. Ferrure de tringle de commande selon l'une ou l'autre des revendications 1 et 2, caractérisée en ce que des crémaillères longitudinales disposées verticalement et complémentaires les unes des autres sont formées sur les parties (10 et 11) de la tringle de commande en tant qu'éléments d'accouplement (12,13).

4. Ferrure de tringle de commande selon l'une ou l'autre des revendications 1 à 3, caractérisée en ce que la première partie (10) de la tringle de commande est équipée dans la zone de ses éléments d'accouplement (12) d'un élément profilé en forme de U ouvert vers le bas, alors que la seconde partie (11) de la tringle de commande est pourvue dans la zone de ses éléments d'accouplement solidaires (13) d'une section transversale rectangulaire s'adaptant à l'ouverture en forme de U, les éléments d'accouplement (12 et 13) étant uniquement formés dans deux surfaces opposées l'une à l'autre à savoir l'élément profilé en forme de U et la section transversale rectangulaire.

5. Ferrure de tringle de commande selon l'une ou l'autre des revendications 1 à 4, caractérisée en ce que une lame de ressort de forme courbée servant de support (15) est placée dans la glissière de guidage (14).

6. Ferrure de tringle de commande selon la revendication 5, caractérisée en ce que la lame de ressort (15) est fixée (16,17) par une extrémité à la glissière de guidage (14), alors que l'autre extrémité (18) s'appuye de manière à pouvoir se déplacer librement dans la glissière de guidage (14).

7. Ferrure de tringle de commande selon l'une ou l'autre des revendications 1 à 6, caractérisée en ce que la seconde partie (11) de la tringle de commande peut pivoter dans la glissière de guidage (14) autour d'une came d'appui (24) et en ce que la came d'appui (24) est disposée à une certaine distance des éléments d'accouplement (13).

8. Ferrure de tringle de commande selon l'une ou l'autre des revendications 1 à 7, caractérisée en ce que un verrou (25) est solidaire, de préférence en une pièce, de la seconde partie (11) de la tringle de commande, ce verrou pouvant être déplacé hors d'une extrémité de la glissière de guidage(14) et pouvant varier d'un étage à l'autre en ce qui concerne sa longueur réelle de verrouillage entre une mesure minimum et une mesure maximum.
